# EUROPÄISCHE PATENTSCHRIFT

(11) **EP 2 289 052 B1**
(45) Veröffentlichungstag und Bekanntmachung des Hinweises auf die Patenterteilung: **28.02.2018**
(21) Anmeldenummer: 09761557.9
(22) Anmeldetag: 06.05.2009
(51) Int. Cl.: G07C 9/00, G05B 23/02, G07C 3/00

(54) **VERFAHREN ZUR ERSTELLUNG, VERGABE UND ÜBERPRÜFUNG VON AUTORISIERUNGS-BEWILLIGUNGEN**
METHOD FOR PRODUCING, ALLOCATING AND CHECKING AUTHORIZATION APPROVALS
PROCÉDÉ POUR L' ÉTABLISSEMENT, L' ATTRIBUTION ET LA VÉRIFICATION D' OCTROIS D' AUTORISATION

(30) Priorität: 10.06.2008 DE 102008027586
(43) Veröffentlichungstag der Anmeldung: 02.03.2011
(73) Patentinhaber: Siemens Aktiengesellschaft, 80333 München (DE)
(72) Erfinder: FRIES, Steffen, 85598 Baldham (DE); GESSNER, Jürgen, 85661 Forstinning (DE)
(86) Internationale Anmeldenummer: PCT/EP2009/055447
(87) Internationale Veröffentlichungsnummer: WO 2009/149994

(56) Entgegenhaltungen:
- EP-A1- 1 336 937
- EP-A2- 1 582 950
- DE-A1-102005 015 792
- US-A1- 2007 219 950

## Beschreibung

Die Erfindung betrifft ein Verfahren zur Erstellung, Vergabe und Überprüfung von Autorisierungs-Bewilligungen gemäß dem Oberbegriff des Anspruchs 1.

Die Einrichtung oder Inbetriebnahme bzw. der Betrieb eines Geräts oder einer Komponente in einer verteilten Struktur, wie beispielsweise einem Netzwerk, z.B. einem Stromverteilernetzwerk, erfordert meist eine Authentisierung eines das Gerät benutzenden bzw. auf das Gerät zugreifenden Benutzers, typischerweise einem Servicetechniker. Häufig werden hierzu Autorisierungs-Schemata verwendet, welche sicherstellen bzw. sicherstellen sollen, dass ein administrierend handelnder Servicetechniker nicht nur authentisiert ist, sondern zudem berechtigt ist, bestimmte Handlungen bzw. Maßnahmen vorzunehmen.

EP 1 582 950 A2 beschreibt eine Anwendung eines digitalen Rechtemanagements auf industrielle Automationsvorrichtungen.

Bislang wird eine Autorisierung entweder auf lokaler Ebene oder mit speziellen Online-Authentisierungsdiensten, wie beispielsweise Kerberos durchgeführt.

Bei Kerberos fordert ein Benutzer, der einen eine Autorisierung fordernden Dienst nutzen möchte, ein Ticket bei einem Kerberos-Server an, welches anschließend dem Dienst vorgezeigt wird. Der Dienst überprüft im Gegenzug das Ticket und gewährt den Zugang zu dem Dienst. Bei Kerberos sind demnach drei Parteien beteiligt: Ein Client, ein einen Dienst zur Verfügung stellender Server, den der Client nutzen will, und ein Kerberos-Server. Der Kerberos-Dienst authentisiert sowohl den Server gegenüber dem Client, als auch den Client gegenüber dem Server. Auch der Kerberos-Server selbst authentisiert sich gegenüber dem Client und Server und verifiziert selbst deren Identität. Kerberos verwendet auch als Tickets oder Grants bezeichnete Bewilligungen zur Authentisierung. Um den Kerberos-Dienst nutzen zu können, muss sich ein Client zuerst beim Kerberos-Server anmelden. Er fordert vom Kerberos-Server ein sog. Ticket Granting Ticket (TGT) an. Hierzu muss der Nutzer des Clients entweder ein Passwort eingeben, sich per Zertifikat und assoziiertem privaten Schlüssel authentisieren oder das TGT wird direkt bei der Benutzeranmeldung angefordert. Mit dem TGT ist der Client in der Lage, weitere Tickets für Dienste anzufordern, ohne sich nochmal authentisieren zu müssen. Es wird auch ein als Session Key bezeichneter Sitzungsschlüssel für die Kommunikation zwischen Client und Kerberos-Server ausgehandelt. Er kann benutzt werden, um den Datenverkehr zu verschlüsseln. Um einen Dienst, der Kerberos unterstützt, benutzen zu können, fordert der Client ein weiteres Ticket an. Dieses Ticket sendet der Client dann an den Dienst, der überprüft, ob er dem Client den Zugriff gestatten soll. Auch hierbei wird ein Sitzungsschlüssel vereinbart und die Identität von Client, Server und Kerberos-Server überprüft.

Nachteilig hieran ist, dass Kerberos nur in Online-Szenarien eingesetzt werden kann.

Das nachfolgende, beispielhafte Szenario, welches eine vorzugsweise lokale Administration einer Umspannstation-Steuereinrichtung sowie deren zugehöriger Außen- bzw. Feld-Einrichtungen in einem Stromverteilernetzwerk betrifft, verdeutlicht die sich hieraus ergebende Problematik.

Um bestimmte administrative Aufgaben auszuführen, die beispielsweise bestimmte Handlungen, wie etwa Umschalt-Maßnahmen betreffen, ist eine Autorisierung des Servicetechnikers erforderlich. Abhängig von dem Online-Status der zu administrierenden Steuereinrichtung ist es möglich, dass das zu administrierende Gerät oder die umzuschaltende Komponente nicht in der Lage ist, eine Autorisierungs-Information von einer Zentrale bzw. Leitstelle zu erhalten oder von einer solchen zu erfragen.

Für solche Fälle sollte der Servicetechniker in der Lage sein, eine Autorisierungs-Bewilligung vorzulegen bzw. bereitzustellen, selbst wenn die Umspannstation offline ist. Folglich ist der Servicetechniker ersucht, die Autorisierungs-Bewilligung mit sich zu führen, welche jedoch innerhalb eines Tages entkräftet werden können muss.
Als eine Aufgabe der Erfindung kann es daher angesehen werden, ein Verfahren zu schaffen zur Erstellung, Vergabe und Überprüfung von Autorisierungs-Bewilligungen, welche erforderlich sind, um durch einen Eingriffsplan vorgegebene Aufgaben durch Vornahme von durch die Aufgaben definierten Handlungen an einem Gerät oder einer Komponente einer verteilten Struktur durch einen Servicetechniker zu erfüllen.

Die Aufgabe wird gelöst mit den Merkmalen des Anspruchs 1.

Die vorliegende Erfindung ermöglicht eine fliegende Erzeugung und Verteilung von Autorisierungs-Bewilligungen für Servicetechniker, in Abhängigkeit von erforderlichen vorzunehmenden Handlungen bzw. Maßnahmen welche als Teil eines in einem Arbeitsplan enthaltenen bzw. erfassten Eingriffplans in Form von Aufgaben definiert sind.
Die zu administrierende Komponente bzw. das zu administrierende Gerät ist durch das erfindungsgemäße Verfahren in der Lage, offline oder online eine Autorisierungs-Bewilligung zu verifizieren.

Eine vorteilhafte Ausgestaltung der Erfindung sieht vor, dass die signierte Autorisierungs-Bewilligung auf dem selben durch den Servicetechniker mitgeführten bzw. mitführbaren Speichermedium gespeichert ist, wie die eine beschränkte Gültigkeitsdauer aufweisende Identitätsbescheinigung.

Eine weitere vorteilhafte Ausgestaltung der Erfindung sieht vor, dass die signierte Autorisierungs-Bewilligung online abgefragt werden kann und mit der eine beschränkte Gültigkeitsdauer aufweisende Identitätsbescheinigung kryptografisch verbunden ist. Durch die kryptografische Verbundenheit ist die signierte Autorisierungs-Bewilligung an die Identitätsbescheinigung gebunden, so dass Missbrauch ausgeschlossen ist, bzw. die signierte Autorisierungs-Bewilligung nur in Verbindung mit der zugeordneten Identitätsbescheinigung verwendet werden kann.

Sowohl der öffentliche Schlüssel bzw. das öffentliche Zertifikat, als auch das Haupt-Zertifikat der Zertifizierungsbehörde können in einer in dem Gerät bzw. in der Komponente integrierten Datenbank bzw. auf einem in dem Gerät bzw. in der Komponente integrierten Speicher abgelegt sein.

Ebenfalls können sowohl der öffentliche Schlüssel bzw. das öffentliche Zertifikat, als auch das Haupt-Zertifikat der Zertifizierungsbehörde dem Gerät bzw. der Komponente von dem Servicetechniker zur Verfügung gestellt werden.

Dabei ist denkbar, dass sowohl der öffentliche Schlüssel bzw. das öffentliche Zertifikat, als auch das Haupt-Zertifikat der Zertifizierungsbehörde dem Gerät bzw. der Komponente von dem Servicetechniker zur Verfügung gestellt werden, indem diese ebenfalls auf dem selben durch den Servicetechniker mitgeführten bzw. mitführbaren Speichermedium gespeichert sind, wie die eine beschränkte Gültigkeitsdauer aufweisende Identitätsbescheinigung.
Eine andere vorteilhafte Ausgestaltung der Erfindung sieht vor, dass das Gerät bzw. die Komponente sowohl den öffentlichen Schlüssel bzw. das öffentliche Zertifikat, als auch das Haupt-Zertifikat der Zertifizierungsbehörde online abfragt. Das durch den Servicetechniker mitgeführte bzw. mitführbare Speichermedium ist vorzugsweise eine Smartcard oder ein Universal Serial Bus (USB) Stick. Eine zusätzliche vorteilhafte Ausgestaltung der Erfindung sieht vor, dass der zur Signatur der Autorisierungs-Bewilligung verwendete nichtöffentliche Schlüssel der nichtöffentliche Schlüssel eines den Eingriffsplan erstellenden Servicezentrums ist.
Eine besonders vorteilhafte Ausgestaltung der Erfindung sieht vor, dass die Identitätsbescheinigung des Servicetechnikers eine auf vorzugsweise zwei Jahren beschränkte Gültigkeitsdauer aufweist.
Eine weitere, besonders vorteilhafte Ausgestaltung der Erfindung sieht vor, dass die Autorisierungs-Bewilligung eine Gültigkeitsdauer von höchstens 24 Stunden hat, um die Anforderung zu erfüllen, den Zugang nach Ablauf eines Tages zu verweigern. Das erfindungsgemäße Verfahren beinhaltet eine Ausstellung kurzzeitiger Autorisierungs-Bewilligungen zur Erfüllung bestimmter zugeordneter Aufgaben, die mit einem den Eingriffsplan erstellenden Planungshilfsprogramm erstellt werden. Durch die unmittelbare Verknüpfung von Eingriffsplan, darin definierten Aufgaben, durch die Aufgaben vorgegebene vorzunehmende Handlungen bzw. zu ergreifende Maßnahmen, sowie der Identität des in dem Eingriffsplan benannten Servicetechnikers, sowie durch die daraus entstehende unmittelbare zeitliche Nähe von der Erstellung des Eingriffsplans bis zur Ausführung des Eingriffsplans durch einen Servicetechniker können Autorisierungs-Bewilligungen mit nur kurzer Gültigkeit erzeugt werden, wodurch sichergestellt wird, dass Autorisierungs-Maßnahmen innerhalb sehr kurzer Zeit widerrufen werden können, ohne eine Identitätsbescheinigung zu widerrufen, an welche die Autorisierungs-Bewilligungen geknüpft sind.

Die Erfindung wird nachfolgend anhand der einzigen Zeichnung Fig. 1 näher erläutert. Es zeigt
- Figur 1: in einer schematischen Darstellung einen Ablauf eines erfindungsgemäßen Verfahrens.

In einem ersten Verfahrensschritt 01 erzeugt ein Servicezentrum in Abhängigkeit von einem Eingriffsplan eine an einen bestimmten Servicetechniker gebundene Authentisierungs-Bewilligung oder eine Liste von Authentisierungs-Bewilligungen, welche erforderlich sind, um bestimmte beispielsweise administrative Handlungen zur Erfüllung bestimmter durch den Eingriffsplan gestellter bzw. vorgegebener Aufgaben an einer zu administrierenden Komponente vornehmen zu können. Die Autorisierungs-Bewilligung bzw. die Liste der Autorisierungs-Bewilligungen ist dabei mit einem privaten bzw. nichtöffentlichen Schlüssel beispielsweise des Servicezentrums signiert.

In einem zweiten Verfahrensschritt 02 wird die Autorisierungs-Bewilligung bzw. die Liste von Autorisierungs-Bewilligungen auf einer Smartcard gespeichert. Auf der Smartcard ist vorzugsweise auch eine auf eine Gültigkeitsdauer von vorzugsweise höchstens zwei Jahren beschränkte bzw. alle beispielsweise zwei Jahre zu erneuernde Identitätsbescheinigung des Servicetechnikers gespeichert bzw. abgelegt.

In einem dritten Verfahrensschritt 03 stellt der Servicetechniker der zu administrierenden Komponente seine vorzugsweise alle auf der selben Smartcard gespeicherten Berechtigungsnachweise zur Verfügung. Diese Berechtigungsnachweise sind zumindest seine Identitätsbescheinigung und die Authentisierungs-Bewilligung bzw. die Liste der Authentisierungs-Bewilligungen.

In einem vierten Verfahrensschritt 04 überprüft die zu administrierende Komponente zunächst die Identitätsbescheinigung des Servicetechnikers, indem die Gültigkeitsdauer der Identitätsbescheinigung überprüft wird, und indem die mit dem privaten bzw. nichtöffentlichen Schlüssel erstellte Signatur des Servicezentrums mittels eines von einer Zertifizierungsbehörde ausgestellten öffentlichen Schlüssels, bzw. öffentlichen Zertifikats des Servicezentrums und einem Haupt-Zertifikat der Zertifizierungsbehörde, welche den öffentlichen Schlüssel bzw. das öffentliche Zertifikat des Servicezentrums ausgestellt hat, überprüft wird. Sowohl der öffentliche Schlüssel bzw. das öffentliche Zertifikat des Servicezentrums, als auch das Haupt-Zertifikat der Zertifizierungsbehörde stehen der zu administrierenden Komponente zur Verfügung oder werden dieser zur Verfügung gestellt. Dabei ist einerseits denkbar, dass diese Zertifikate in einer in die Komponente integrierte Datenbank bzw. auf einem in der Komponente integrierten Speicher abgelegt sind, oder ebenfalls von dem Servicetechniker zur Verfügung gestellt werden, beispielsweise indem diese ebenfalls auf dessen Smartcard gespeichert sind. Weiterhin ist denkbar, dass die Komponente die Zertifikate in einem weiteren Verfahrensschritt 05 online beispielsweise beim Servicezentrum abfragt.

Weiterhin überprüft die zu administrierende Komponente im vierten Verfahrensschritt 04 die Autorisierungs-Bewilligung bzw. die Liste der Autorisierungs-Bewilligungen, bevor sie anschließend dem Servicetechniker gestattet, die vorzunehmenden Handlungen zur Erfüllung der durch den Eingriffsplan gestellten bzw. vorgegebenen bestimmten Aufgaben auszuführen.

Wie bereits angedeutet ist denkbar, in einem fünften Verfahrensschritt 05 auch die Autorisierungs-Bewilligung bzw. die Liste der Autorisierungs-Bewilligungen online beispielsweise beim Servicezentrum überprüft.

Ein weiteres vorteilhaftes Ausführungsbeispiel des erfindungsgemäßen Verfahrens betrifft eine Unterstützung von Autorisierungen in Bereitschafts-Notdienst-Situationen. Mit der Planung von Bereitschafts-Notdienstzeiten von Servicetechnikern kann eine Bereitschafts-Autorisierungs-Bewilligung erzeugt und an einen betroffenen Servicetechniker ausgegeben werden. Die Gültigkeitsdauer der Bereitschafts-Autorisierungs-Bewilligung entspricht dabei der Bereitschafts-Notdienstzeit des Servicetechnikers. Diese Bereitschafts-Autorisierungs-Bewilligung kann nun entweder direkt verwendet werden, um auf eine Komponente zuzugreifen, oder sie kann dazu verwendet werden, um eine Autorisierungs-Bewilligung für eine einen Notfall aufweisende Komponente zu erzeugen. Aufgrund der kurzen Gültigkeitsdauer der Bewilligungen ist ein Widerruf bzw. eine Aufhebung der Bewilligung nicht erforderlich.

Die Erfindung nutzt die beispielsweise von Kerberos bekannten Schemata, und wendet diese auf die Erstellung, Vergabe und Überprüfung bzw. Herausgabe, Verteilung und Verwendung von Autorisierungs-Bewilligungen, wie beispielsweise Bestätigungs-Nachweise, so genannte Attribut-Zertifikate, oder als Security Assertion Markup Language (SAML) Assertions bezeichnete Sicherheits-Zeichen, an. Bestätigungs-Nachweise bzw. Attribut-Zertifikate und SAML Assertions werden hierbei explizit erwähnt, da diese Merkmale aufweisen bzw. zur Verfügung stellen, welche auch in Offline-Szenarien Verwendung finden können.
Da beide Schemata digitale Signaturen verwenden bzw. vorsehen, ist erfindungsgemäß vorgesehen, dass die zu administrierende Komponente eine geeignete Information einer Haupt-Zertifizierungsbehörde besitzt, um eine in einer Autorisierungs-Bewilligung enthaltene Signatur zu überprüfen.
Aus Sicht des Arbeitsablaufs ist erfindungsgemäß vorgesehen, dass ein Servicetechniker zunächst einen Arbeitsplan erhält, auf dem bestimmte durch vorzunehmende Handlungen zu erfüllende administrative Aufgaben von einem Servicezentrum vorgegeben sind. Ein den Arbeitsablauf erzeugendes Planungshilfsprogramm erzeugt außerdem zu den bestimmten Aufgaben an einen bestimmten Servicetechniker gebundene Autorisierungs-Bewilligungen. Jeder Servicetechniker besitzt außerdem zum Nachweis seiner Identität einen auch als Identitätsbescheinigung bezeichneten Berechtigungsnachweis.

Identitätsbescheinigungen werden zu diesem Zweck vorzugsweise mit einer Gültigkeitsdauer von zwei Jahren ausgestellt.

Die Autorisierungs-Bewilligung ist an die Identitätsbescheinigung des Servicetechnikers gebunden und hat eine Gültigkeit von vorzugsweise höchstens 24 Stunden, um die Anforderung zu erfüllen, den Zugang nach Ablauf eines Tages zu verweigern.

Die Autorisierungs-Bewilligung ist mit einem privaten bzw. nichtöffentlichen Schlüssel des Servicezentrums signiert bzw. verschlüsselt.

Ein öffentlicher Schlüssel bzw. ein öffentliches Zertifikat des Servicezentrums ist von einer Zertifizierungsbehörde (CA; Certification Authority) ausgestellt.

Ein Haupt-Zertifikat dieser Zertifizierungsbehörde steht den zu administrierenden Komponenten zur Verfügung oder wird diesen zur Verfügung gestellt.

Das Servicezentrum übermittelt die Autorisierung beispielsweise mittels geeigneter Mittel, wie etwa Email, Smartcard, Universal Serial Bus (USB) Stick oder dergleichen, an den Servicetechniker.

Vorzugsweise wird die Autorisierungs-Bewilligung zusammen mit der Identitätsbescheinigung auf dem selben Medium gespeichert bzw. abgelegt, vorzugsweise auf dem Medium, auf dem bereits die Identitätsbescheinigung des Servicetechnikers gespeichert bzw. abgelegt ist, wodurch nur ein Speicher für die Bescheinigungen bzw. Bewilligungen benötigt wird.

Dabei kann es sich beispielsweise um eine Smartcard oder um einen verschlüsselten USB-Stick oder um ein anderes geeignetes Medium, welches die gespeicherten Informationen schützt handeln.

Zudem kann der öffentliche Schlüssel, bzw. das öffentliche Zertifikat des Servicezentrums auch noch auf diesem Medium gespeichert sein, beispielsweise wenn dieser nicht in der zu administrierenden Komponente verfügbar ist.

Der Servicetechniker kann dann nach erfolgreicher Authentisierung auf die zu administrierende Komponente zugreifen.

Die zu administrierende Komponente überprüft im Gegenzug zuerst die Identitätsbescheinigung des Servicetechnikers, indem die Gültigkeitsdauer der Identitätsbescheinigung überprüft wird, und indem die mit dem privaten bzw. nichtöffentlichen Schlüssel erstellte Signatur des Servicezentrums mittels des öffentlichen Schlüssels, bzw. des öffentlichen Zertifikats des Servicezentrums und dem Haupt-Zertifikat der ausstellenden Zertifizierungsbehörde überprüft wird. Dann überprüft die zu administrierende Komponente die Autorisierungs-Bewilligung, bevor sie anschließend dem Servicetechniker gestattet, die vorzunehmenden Handlungen zur Erfüllung der bestimmten Aufgaben auszuführen.

## Patentansprüche

1. Verfahren zur Erstellung, Vergabe und Überprüfung von Autorisierungs-Bewilligungen, welche erforderlich sind, um durch einen Eingriffsplan bestimmte Aufgaben durch Vornahme von Handlungen an einem Gerät oder einer Komponente einer verteilten Struktur durch einen Servicetechniker zu erfüllen, **gekennzeichnet durch** die Verfahrensschritte:
- Erzeugung durch ein den Eingriffsplan erstellendes Planungshilfsprogramm mindestens einer an eine auf einem durch den Servicetechniker mitgeführten bzw. mitführbaren Speichermedium gespeicherte, eine beschränkte Gültigkeitsdauer aufweisende Identitätsbescheinigung des Servicetechnikers gebundene Aütorisierungs-Bewilligung, die zur Erfüllung bestimmter zugeordneter Aufgaben, die durch den Eingriffsplan vorgegeben werden, erforderlich ist, und die mit einer nur kurzen Gültigkeit erzeugt wird, wodurch sichergestellt wird, dass Autorisierungen innerhalb kurzer Zeit widerrufen werden können, ohne die Identitätsbescheinigung zu widerrufen, an welche die Autorisierungs-Bewilligungen geknüpft sind;
- Signierung der Autorisierungs-Bewilligung mit einem nichtöffentlichen Schlüssel;
- Speicherung der signierten Autorisierungs-Bewilligung auf einem durch den Servicetechniker mitgeführten bzw. mitführbaren Speichermedium;
- Zurverfügungstellung zumindest der Identitätsbescheinigung und der signierten Autorisierungs-Bewilligung durch den Servicetechniker an das Gerät bzw. die Komponente;
- Überprüfung der Gültigkeitsdauer der Identitätsbescheinigung durch das Gerät bzw. durch die Komponente;
- Überprüfung der Signatur der signierten Autorisierungs-Bewilligung durch das Gerät bzw. durch die Komponente mittels eines dem zur Erstellung der Signatur verwendeten nichtöffentlichen Schlüssel zugehörigen öffentlichen Schlüssels sowie einem Haupt-Zertifikat einer Zertifizierungsbehörde, welche den öffentlichen Schlüssel ausgestellt hat;
- wobei sowohl der öffentliche Schlüssel, als auch das Haupt-Zertifikat der Zertifizierungsbehörde dem Gerät bzw. der Komponente zur Verfügung stehen oder zur Verfügung gestellt werden;
- Überprüfung der Autorisierungs-Bewilligung durch das Gerät bzw. durch die Komponente; und
- wenn das Ergebnis aller Überprüfungen die Identität des Servicetechnikers bestätigt und die Erfüllung der Aufgaben gestattet, Erteilung der Erlaubnis an den Servicetechniker, die vorzunehmenden Handlungen zur Erfüllung der durch den Eingriffsplan gestellten bzw. vorgegebenen Aufgaben auszuführen.

2. Verfahren nach Anspruch 1,
**dadurch gekennzeichnet,**
**dass** die signierte Autorisierungs-Bewilligung auf dem selben durch den Servicetechniker mitgeführten bzw. mitführbaren Speichermedium gespeichert ist, wie die eine beschränkte Gültigkeitsdauer aufweisende Identitätsbescheinigung.

3. Verfahren nach Anspruch 1,
**dadurch gekennzeichnet,**
**dass** die signierte Autorisierungs-Bewilligung online abgefragt wird und mit der eine beschränkte Gültigkeitsdauer aufweisende Identitätsbescheinigung kryptografisch verbunden ist.

4. Verfahren nach Anspruch 1, 2 oder 3,
**dadurch gekennzeichnet,**
**dass** sowohl der öffentliche Schlüssel, als auch das Haupt-Zertifikat der Zertifizierungsbehörde in einer in dem Gerät bzw. in der Komponente integrierten Datenbank bzw. auf einem in dem Gerät bzw. in der Komponente integrierten Speicher abgelegt sind.

5. Verfahren nach Anspruch 1, 2 oder 3,
**dadurch gekennzeichnet,**
**dass** sowohl der öffentliche Schlüssel, als auch das Haupt-Zertifikat der Zertifizierungsbehörde dem Gerät bzw. der Komponente von dem Servicetechniker zur Verfügung gestellt werden.

6. Verfahren nach Anspruch 5,
**dadurch gekennzeichnet,**
**dass** sowohl der öffentliche Schlüssel, als auch das Haupt-Zertifikat der Zertifizierungsbehörde dem Gerät bzw. der Komponente von dem Servicetechniker zur Verfügung gestellt werden, indem diese ebenfalls auf dem selben durch den Servicetechniker mitgeführten bzw. mitführbaren Speichermedium gespeichert sind, wie die eine beschränkte Gültigkeitsdauer aufweisende Identitätsbescheinigung.

7. Verfahren nach Anspruch 1, 2 oder 3,
**dadurch gekennzeichnet,**
**dass** das Gerät bzw. die Komponente sowohl den öffentlichen Schlüssel, als auch das Haupt-Zertifikat der Zertifizierungsbehörde online abfragt.

8. Verfahren nach einem der vorhergehenden Ansprüche,
**dadurch gekennzeichnet,**
**dass** das durch den Servicetechniker mitgeführte bzw. mitführbare Speichermedium eine Smartcard oder ein Universal Serial Bus (USB) Stick ist.

9. Verfahren nach einem der vorhergehenden Ansprüche,
**dadurch gekennzeichnet,**
**dass** der zur Signatur der Autorisierungs-Bewilligung verwendete nichtöffentliche Schlüssel der nichtöffentliche Schlüssel eines den Eingriffsplan erstellenden Servicezentrums ist.

10. Verfahren nach einem der vorhergehenden Ansprüche,
**dadurch gekennzeichnet,**
**dass** die Identitätsbescheinigung des Servicetechnikers eine auf zwei Jahre beschränkte Gültigkeitsdauer aufweist.

11. Verfahren nach einem der vorhergehenden Ansprüche,
**dadurch gekennzeichnet,**
**dass** die Autorisierungs-Bewilligung eine Gültigkeitsdauer von höchstens 24 Stunden hat.

## Claims

1. Method for producing, allocating and checking authorisation approvals that are required in order to fulfil tasks specified by an action plan through performance, by a service technician, of actions on a device or component of a distributed structure, **characterised by** the method steps of:
- generating at least one authorisation approval that is bound to an identity certificate of the service technician which is stored on a storage medium carried or able to be carried by the service technician and has a limited period of validity by a planning support program that produces the action plan, which authorisation approval is required for fulfilling particular tasks specified by the action plan and is generated with only a short validity, whereby it is ensured that authorisations can be revoked within a very short time, without revoking the identity certificate to which the authorisation approvals are linked;
- signing the authorisation approval with a non-public key;
- storing the signed authorisation approval on a storage medium carried or able to be carried by the service technician;
- making at least the identity certificate and the signed authorisation approval available to the device or component by the service technician;
- checking the period of validity of the identity certificate by the device or component;
- checking the signature of the signed authorisation approval by the device or component with the aid of a public key associated with the non-public key used for generating the signature as well as a main certificate of a certification authority that issued the public key;
- wherein both the public key and the main certificate of the certification authority are available or are made available to the device or component;
- checking the authorisation approval by the device or component; and
- if the result of all the checks confirms the identity of the service technician and allows the tasks to be fulfilled, granting of the permission to the service technician by the device or component to carry out the actions requiring to be performed in order to fulfil the tasks set or specified by the action plan.

2. Method according to claim 1,
**characterised in that**
the signed authorisation approval is stored on the same storage medium carried or able to be carried by the service technician as the identity certificate having a limited period of validity.

3. Method according to claim 1,
**characterised in that**
the signed authorisation approval is requested online and cryptographically linked with the identity certificate having a limited period of validity.

4. Method according to claim 1, 2 or 3,
**characterised in that**
both the public key and the main certificate of the certification authority are stored in a database integrated in the device or component or in a memory integrated in the device or component.

5. Method according to claim 1, 2 or 3,
**characterised in that**
both the public key and the main certificate of the certification authority are made available to the device or component by the service technician.

6. Method according to claim 5,
**characterised in that**
both the public key and the main certificate of the certification authority are made available to the device or component by the service technician by virtue of the fact that said key and certificate are also stored on the same storage medium carried or able to be carried by the service technician as the identity certificate having a limited period of validity.

7. Method according to claim 1, 2 or 3,
**characterised in that**
the device or component requests both the public key and the main certificate of the certification authority online.

8. Method according to one of the preceding claims,
**characterised in that**
the storage medium carried or able to be carried by the service technician is a smartcard or a Universal Serial Bus (USB) stick.

9. Method according to one of the preceding claims,
**characterised in that**
the non-public key used for signing the authorisation approval is the non-public key of a service centre producing the action plan.

10. Method according to one of the preceding claims,
**characterised in that**
the identity certificate of the service technician has a period of validity limited to two years.

11. Method according to one of the preceding claims,
**characterised in that**
the authorisation approval has a period of validity of no more than 24 hours.

## Revendications

1. Procédé pour l'établissement, l'attribution et la vérification d'octrois d'autorisation qui sont nécessaires pour qu'un technicien de service accomplisse des tâches définies par un plan d'intervention en procédant à des opérations sur un appareil ou un composant d'une structure distribuée,
**caractérisé en ce qu'**il comprend les étapes suivantes :
- production, par un programme d'aide à la planification établissant le plan d'intervention, d'au moins un octroi d'autorisation associé à un certificat d'identité du technicien de service présentant une durée de validité limitée, enregistré sur un support de stockage transporté ou transportable par le technicien de service, qui est nécessaire pour accomplir des tâches définies par le plan d'intervention, et qui est produit uniquement avec une brève validité, ce qui assure que les autorisations peuvent être annulées dans des délais très courts, sans annuler le certificat d'identification auquel les octrois d'autorisations sont associés,
- signature de l'octroi d'autorisation avec une clé non publique,
- enregistrement de l'octroi d'autorisation signé sur un support de stockage transporté ou transportable par le technicien de service,
- fourniture d'au moins le certificat d'identité et de l'octroi d'autorisation signé par le technicien de service à l'appareil ou au composant,
- vérification de la durée de validité du certificat d'identité par l'appareil ou le composant,
- vérification de la signature de l'octroi d'autorisation signé par l'appareil ou le composant au moyen d'une clé publique associée à la clé non publique utilisée pour établir la signature et d'un certificat racine d'une autorité de certification qui a délivré la clé publique,
- la clé publique ainsi que le certificat racine de l'autorité de certification étant disponibles à ou ayant été mis à disposition de l'appareil ou du composant,
- vérification de l'octroi d'autorisation par l'appareil ou le composant, et
- si le résultat de toutes les vérifications confirme l'identité du technicien de service et autorise l'exécution des tâches, délivrance de l'autorisation au technicien de service pour exécuter les opérations à effectuer afin d'accomplir les tâches assignées ou prescrites par le plan d'intervention.

2. Procédé selon la revendication 1,
**caractérisé en ce que**
l'octroi d'autorisation signé est enregistré sur le même support de stockage transporté ou transportable par le technicien de service que le certificat d'identité présentant une durée de validité limitée.

3. Procédé selon la revendication 1,
**caractérisé en ce que**
l'octroi d'autorisation signé est demandé en ligne et est associé de façon cryptographique au certificat d'identité présentant une durée de validité limitée.

4. Procédé selon la revendication 1, 2 ou 3,
**caractérisé en ce que**
la clé publique ainsi que le certificat racine de l'autorité de certification sont enregistrés dans une base de données intégrée dans l'appareil ou dans le composant ou sur une mémoire intégrée dans l'appareil ou dans le composant.

5. Procédé selon la revendication 1, 2 ou 3,
**caractérisé en ce que**
la clé publique ainsi que le certificat racine de l'autorité de certification sont fournis à l'appareil ou au composant par le technicien de service.

6. Procédé selon la revendication 5,
**caractérisé en ce que**
la clé publique ainsi que le certificat racine de l'autorité de certification sont fournis à l'appareil ou au composant par le technicien de service, en ce sens que ceux-ci sont également enregistrés sur le même support de stockage transporté ou transportable par le technicien de service que le certificat d'identité présentant une durée de validité limitée.

7. Procédé selon la revendication 1, 2 ou 3,
**caractérisé en ce que**
l'appareil ou le composant interroge en ligne la clé publique ainsi que le certificat racine de l'autorité de certification.

8. Procédé selon l'une quelconque des revendications précédentes,
**caractérisé en ce que**
le support de stockage transporté ou transportable par le technicien de service est une carte à puce ou une clé USB.

9. Procédé selon l'une quelconque des revendications précédentes,
**caractérisé en ce que**
la clé non publique utilisée pour la signature de l'octroi d'autorisation est la clé non publique d'un centre de service établissant le plan d'intervention.

10. Procédé selon l'une quelconque des revendications précédentes,
**caractérisé en ce que**
le certificat d'identité du technicien de service a une durée de validité limitée à deux ans.

11. Procédé selon l'une quelconque des revendications précédentes,
**caractérisé en ce que**
l'octroi d'autorisation a une durée de validité au maximum de 24 heures.
